# EUROPÄISCHE PATENTSCHRIFT

(11) **EP 0 690 661 B1**
(45) Veröffentlichungstag und Bekanntmachung des Hinweises auf die Patenterteilung: **08.04.1998**
(21) Anmeldenummer: 95109670.0
(22) Anmeldetag: 22.06.1995
(51) Int. Cl.: H05B 3/62, F27D 11/02

(54) **Heizelement zum Beheizen von Schmelztiegeln**
Heating element for crucible
Elément de chauffage pour creuset

(30) Priorität: 01.07.1994 DE 4423196
(43) Veröffentlichungstag der Anmeldung: 03.01.1996
(73) Patentinhaber: Wacker Siltronic Gesellschaft für Halbleitermaterialien Aktiengesellschaft, 84489 Burghausen (DE)
(72) Erfinder: Vilzmann, Peter, D-84489 Burghausen (DE)
(74) Vertreter: Rimböck, Karl-Heinz, Dr.

(56) Entgegenhaltungen:
- EP-A- 0 080 013
- DE-A- 2 064 961
- US-A- 2 640 861
- US-A- 2 650 254

## Beschreibung

Die nachstehend beschriebene Erfindung betrifft ein Heizelement, das zum Beheizen von Schmelztiegeln verwendet wird.

Figur 1a zeigt einen Längsschnitt, Figur 1b den Querschnitt durch ein bekanntes Heizelement dieser Gattung. Es hat die Form eines zylinderförmigen Hohlkörpers (1). Das Heizelement ist in der Regel aus Graphit gefertigt und wird beispielsweise zur Herstellung von tiegelgezogenen Einkristallen aus Halbleitermaterial benötigt. Der zylinderförmige Hohlkörper ist in Abständen durch Schlitze (2) eingeschnitten, die alternierend vom oberen oder unteren Rand des Hohlkörpers ausgehen und zum jeweils gegenüberliegenden Rand führen, ohne diesen jedoch zu erreichen. Die Schlitze teilen den Hohlkörper in einzelne, miteinander verbundene Segmente auf, die als Mäander (3) bezeichnet werden. Jeder Mäander ist durch einen Schlitz teilweise in eine linke und eine rechte Mäanderhälfte (3a) getrennt. Im Bereich des unteren Randes des Heizelementes sind mindestens zwei Stromzuführungen (4) angebracht, an die eine elektrische Stromquelle angeschlossen werden kann.

Der Durchmesser des Heizelementes kann zum unteren Rand des Hohlkörpers hin verringert sein, so daß das Heizelement wie ein an die Form des zu beheizenden Schmelztiegels angepaßtes Gefäß ausgebildet ist. In den Figuren sind Ausführungsformen mit gleichbleibendem Durchmesser gezeigt.

Üblicherweise ragt der obere Rand des Heizelementes über den oberen Rand des Schmelztiegels hinaus, damit der Tiegelinhalt möglichst gleichmäßig durch die vom Heizelement abgegebene Wärmestrahlung aufgeheizt wird. Bei der Züchtung von Einkristallen aus Halbleitermaterial, insbesondere aus Silicium, ist häufig zu beobachten, daß geschmolzenes Halbleitermaterial aus dem Tiegel an die Oberläche des Heizelementes gelangt. Der über den Tiegelrand hinausragende Rand des Heizelementes ist davon besonders betroffen, da unter bestimmten Dotierungs-Bedingungen schmelzflüssiges Material aus dem Tiegel spritzen kann. Darüber hinaus kondensiert Halbleitermaterial, das den Tiegel in gasförmigem Zustand verläßt, bevorzugt auf den Rändern des Heizelementes wieder aus. Diese Ablagerungen können, wie im Fall von Silicium, mit dem Graphit des Heizelementes zu carbidischen Phasen reagieren, die wegen unterschiedlicher Wärmeausdehnungs-Koeffizienten Spannungen im Heizelement erzeugen. Diese Spannungen lösen sich häufig dadurch, daß Teile vom Heizelement absplittern und während der Kristallzucht in den Schmelztiegel fallen. Dort stören sie das versetzungsfreie Wachstum des Einkristalls erheblich. In besonders ungünstigen Fällen muß sogar die Kristallzüchtung wegen eines solchen Vorfalles abgebrochen werden. Durch das wiederholte Absplittern von Teilen des Heizelementes wird auch dessen Betriebsdauer stark herabgesetzt, so daß es früher gegen ein Neues ausgetauscht werden muß. Eine weitere Beeinträchtigung der störungsfreien Kristallzucht und der Betriebsdauer des Heizelementes resultiert durch elektrische Überschläge, die sich häufen, weil Halbleitermaterial auch besonders im Bereich des unteren Randes des Heizelementes auskondensiert und dabei die Schlitzbreite zwischen den Mäandern und/oder den Abstand des Heizelementes zu benachbarten Anlagenteilen verringert.

Aus der US-2,650,254 ist ein mäanderförmiges Heizelement bekannt, bei dem die oberen, beziehungsweise unteren Abschnitte der mäander teilweise so gerundet sind, daß die Umfangslinien im Längsschnitt betrachtet bogenförmig gekrümmt sind.

Es bestand die Aufgabe, ein verbessertes Heizelement zu entwickeln, das weniger verschleißanfällig ist und das zur Zucht von Einkristallen geeigneter ist.

Gelöst wird die Aufgabe durch ein Heizelement zum Beheizen von Schmelztiegeln, bestehend aus einem zylinderförmigen Hohlkörper, der durch Schlitze in mäanderförmige Segmente geteilt ist, wobei die Umfangslinien der Längsschnittflächen durch die Mäander im Bereich des oberen und unteren Randes des Hohlkörpers bogenförmig gerundet sind, und die Umfangslinien der Querschnittflächen durch die Mäander gerade und gekrümmte Anteile aufweisen, das dadurch gekennzeichnet ist, daß die Umfangslinien der Querschnittsflächen keine Ecken bilden und auch abgerundete Anteile aufweisen.

Ein Heizelement gemäß der vorliegenden Erfindung ist in den Figuren 2a (im Längsschnitt) und 2b (im Querschnitt) dargestellt. In Figur 2c ist ein Ausschnitt aus Figur 2b vergrößert wiedergegeben.

Der zylinderförmige Hohlkörper (5) ist durch senkrechte Schlitze (6), die alternierend vom oberen und unteren Rand ausgehen und in Richtung zum jeweils gegenüberliegenden Rand führen, eingeschnitten, so daß die typische Form von nebeneinander angeordneten Mäandern (7) entsteht (Fig.2a). Im unteren Randbereich des Hohlkörpers sind an mindestens zwei Stellen Stromzuführungen (8) an die Mäander herangeführt. Die Stromzuführungen sind während des Betriebes des Heizelementes an eine elektrische Stromquelle angeschlossen.

Die Übergänge zwischen zwei Seitenflächen jedes Mäanders sind mit dem Radius r gerundet, so daß die Mäander frei von Kanten und Ecken sind (Fig. 2c). Im Längsschnitt durch die Mäander (7) sind die Umfangslinien (9) der Schnittflächen im Bereich des oberen, beziehungsweise unteren Randes des Hohlkörpers (5) bogenförmig gerundet (Fig.2a). Dies verleiht den Randkonturen ein rosettenförmiges Aussehen. Der Krümmungsradius R der Rundung ist vorzugsweise gleich oder annähernd gleich der Querschnittslänge L einer Mäanderhälfle (7a). Im Querschnitt durch die Mäander weisen die Umfangslinien (10) der Schnittflächen gerade, gekrümmte und abgerundete Anteile auf (Fig.2b).

Zur Herstellung des erfindungsgemäßen Heizelementes wird ein Formkörper geeigneter Größe, beispielsweise ein Graphitblock oder ein Graphitzylinder einer mechanischen Formgebung, beispielsweise durch Stechen, Schneiden, Schleifen, Fräsen oder dergleichen, unterworfen. Zunächst wird aus einem massiven Formkörper ein zylinderförmiger Hohlkörper hergestellt. Der Hohlkörper wird anschließend mit den entsprechenden Schlitzen versehen und auf diese Weise in mäanderförmige Segmente unterteilt. Schließlich werden die kantigen Übergänge zwischen aneinanderstoßenden Seitenflächen der Mäander gerundet und im Bereich des oberen, beziehungsweise unteren Randes des Hohlkörpers soviel Material entfernt, daß die Längsschnittflächen durch die Mäander die vorgesehene, gerundete Form erhalten. Eine Kante gilt im Sinne der Erfindung auch dann als gerundet, wenn die mechanische Bearbeitung durch ein rechnergesteuertes Bearbeitungswerkzeug erfolgt, das gekrümmte Flächen erzeugt, die, bei genügend hoher Auflösung, als stufenförmige Niveauänderungen erkannt werden können.

Mit den notwendigen Stromzuführungen versehen wird das erfindungsgemäße Heizelement mit besonderem Vorteil als elektrische Widerstandsheizung zum Beheizen von Schmelztiegeln bei der Herstellung von Einkristallen aus Halbleitermaterial, vorzugsweise Silicium, verwendet.

Heizelemente mit den erfindungsgemäßen Merkmalen zeichnen sich dadurch aus, daß sie eine Heizzone mit besonders gleichmäßigem Temperaturprofil erzeugen. Durch ihre Verwendung beim Ziehen von Einkristallen aus Halbleitermaterial kommt es seltener zu Störungen des Kristallwachstums, die direkt oder indirekt auf Fehlfunktionen des Heizelementes zurückzuführen sind. Durch ihre Verwendung steigen die Ausbeuten, bezogen auf die erzielbare Länge an versetzungsfreiem Einkristall, an. Darüber hinaus sind auch die mittleren Betriebszeiten, nach denen ein Heizelement im Durchschnitt ausgewechselt werden muß, ersten Versuchen zufolge mehr als doppelt so lange, als bei herkömmlichen Heizelementen.

## Patentansprüche

1. Heizelement zum Beheizen von Schmelztigeln, bestehend aus einem zylinderförmigen Hohlkörper (5), der durch Schlitze (6) in mäanderförmige Segmente (7) geteilt ist, wobei die Umfangslinien (9) der Längsschnittflächen durch die Mäander (7) im Bereich des oberen und unteren Randes des Hohlkörpers (5) bogenförmig gerundet sind, und die Umfangslinien (10) der Querschnittflächen durch die Mäander (7) gerade und gekrümmte Anteile aufweisen, dadurch gekennzeichnet, daß die Umfangslinien (10) der Querschnittflächen keine Ecken bilden und auch abgerundete Anteile aufweisen.

2. Heizelement nach Anspruch 1, dadurch gekennzeichnet, daß die Umfangslinien (9) der Längsschnittflächen durch die Mäander (7) im Bereich des oberen, beziehungsweise unteren Randes des Hohlkörpers (5) mit einem Krümmungsradius R gerundet sind, der gleich oder annähernd gleich der Querschnittslänge L einer Mäanderhälfte (7a) ist.

3. Heizelement nach Anspruch 1 oder Anspruch 2, dadurch gekennzeichnet, daß die Mäander (7) aus Graphit gefertigt sind.

4. Verwendung des Heizelementes nach einem der Ansprüche 1 bis 3 zum Beheizen eines Schmelztiegels bei der Züchtung von Einkristallen aus Halbleitermaterial, insbesondere Silicium.

## Claims

1. Heating element for heating melting crucibles, comprising a cylindrical hollow body (5) which is divided by slits (6) into meandrous segments (7), the perimeters (9) of the areas defined by longitudinal section through the meanders (7) being rounded arcuately in the vicinity of the upper and lower rim of the hollow body (5), and the perimeters (10) of the areas defined by cross-section through the meanders (7) having straight and curved portions, characterized in that the perimeters (10) of the cross-sectional areas do not form any vertices, and also have rounded portions.

2. Heating element according to Claim 1, characterized in that the perimeters (9) of the areas defined by longitudinal section through the meanders (7) in the vicinity of the upper and lower rim, respectively, of the hollow body (5) are rounded with a radius of curvature R which is equal to or approximately equal to the cross-sectional length L of a meander half (7a).

3. Heating element according to Claim 1 or Claim 2, characterized in that the meanders (7) are made of graphite.

4. Use of the heating element according to any one of Claims 1 to 3 for heating a melting crucible in growing single crystals of semiconductor material, especially silicon.

## Revendications

1. Elément de chauffage pour creusets, se composant d'un corps creux (5) en forme de cylindre, qui est subdivisé par des fentes (6) en segments sous forme de méandres (7), les lignes de pourtour (9) des surfaces de section longitudinale à travers les méandres (7) étant arrondies en forme d'arc dans le domaine du bord supérieur et du bord inférieur du corps creux (5), et les lignes de pourtour (10) des surfaces de section transversale à travers les méandres (7) présentant des portions droites et courbées, caractérisé en ce que les lignes de pourtour (10) des surfaces de section transversale ne forment aucun coin et présentent également des portions arrondies.

2. Elément de chauffage selon la revendication 1, caractérisé en ce que les lignes de pourtour (9) des surfaces de section longitudinale à travers les méandres (7) sont arrondies avec un rayon de courbure R dans le domaine du bord supérieur, respectivement du bord inférieur du corps creux (5), lequel rayon de courbure est égal ou approximativement égal à la longueur en section transversale L d'une moitié de méandre (7a).

3. Elément de chauffage selon la revendication 1 ou la revendication 2, caractérisé en ce que les méandres (7) sont fabriqués en graphite.

4. Utilisation de l'élément de chauffage selon l'une quelconque des revendications 1 à 3, en vue du chauffage d'un creuset lors du développement de monocristaux en matériau semi-conducteur, en particulier en silicium.
